# EUROPÄISCHE PATENTSCHRIFT

(11) **EP 0 578 666 B1**
(45) Veröffentlichungstag und Bekanntmachung des Hinweises auf die Patenterteilung: **08.02.1995**
(21) Anmeldenummer: 92907055.5
(22) Anmeldetag: 30.03.1992
(51) Int. Cl.: C11D 1/58, C11D 3/386

(54) **VERFAHREN ZUM ENTFERNEN VON STÄRKEHALTIGEN VERUNREINIGUNGEN VON GESCHIRR UND HIERFÜR GEEIGNETE TENSIDZUBEREITUNGEN**
PROCESS FOR REMOVING STARCH-CONTAINING IMPURITIES FROM CROCKERY AND SUITABLE TENSIDE COMPOSITIONS
PROCEDE ET COMPOSITIONS D'AGENTS TENSIO-ACTIFS POUR ENLEVER DE LA VAISSELLE DES SALISSURES CONTENANT DE L'AMIDON

(30) Priorität: 03.04.1991 DE 4110764
(43) Veröffentlichungstag der Anmeldung: 19.01.1994
(73) Patentinhaber: CHEMISCHE FABRIK DR. WEIGERT (GMBH & CO.), 20539 Hamburg (DE)
(72) Erfinder: SCHREIBER, Olaf, D-2000 Hamburg 73 (DE)
(74) Vertreter: Glawe, Delfs, Moll & Partner
(86) Internationale Anmeldenummer: EP9200700
(87) Internationale Veröffentlichungsnummer: WO9217564

(56) Entgegenhaltungen:
- WO-A-88/00184
- DE-A- 1 728 093
- DE-A- 2 062 465
- DE-A- 3 246 389
- DE-B- 1 285 087

## Beschreibung

Die Erfindung betrifft ein Verfahren zum Entfernen von insbesondere stärkehaltigen Verunreinigungen von Geschirr in Geschirrspülmaschinen mit den Schritten:
a) mechanische Vorreinigung des Geschirrs von groben Verunreinigungen,
b) Besprühen des Geschirrs mit einer Tensidlösung,
c) Einwirkenlassen der Tensidlösung bei Temperaturen im Bereich zwischen der Umgebungstemperatur und etwa 60°C für eine im Bereich von 5 bis 300 s liegende Zeitspanne,
d) maschinelle Reinigung des Geschirrs mit üblichen, mit den Tensiden der Tensidlösung verträglichen Reinigungsmitteln
und
e) Klarspülen.

Im Bereich der lebensmittelverarbeitenden Industrie einschließlich des Küchenbereichs werden für die maschinelle Geschirreinigung mehr oder minder alkalische Reinigungsmittelformulierungen eingesetzt, die zusätzlich zu üblicherweise vorhandenen Buildersubstanzen Oxidationsmittel in Form von Peroxiden oder Aktivchlorverbindungen enthalten. Den bekannten Reinigungsmitteln ist gemeinsam, daß sie infolge ihrer alkalischen Einstellung eine Belastung des Abwassers bedingen. Speziell bei der Reinigung von Geschirr mit stärkehaltigen Verunreinigungen werden jedoch z.T. hochalkalische Reinigerlösungen benötigt, da die in modernen Geschirrspülmaschinen vorgesehenen Einwirkzeiten sehr kurz bemessen sind. Dennoch ist die mit diesen Reinigerlösungen erzielbare Qualität der Reinigung unbefriedigend; es gelingt zwar, den größten Teil der stärkehaltigen Verunreinigungen zu entfernen, es bleibt jedoch häufig auf dem Geschirr ein dünner Belag aus stärkehaltigem Material, der sich mit steigender Gebrauchsdauer des Geschirrs im Wege der üblichen Geschirreinigung nicht mehr entfernen läßt. Dies gilt auch für diejenigen Verfahren, bei denen das vorgereinigte Geschirr direkt mit relativ hoch dosierten alkalischen Reinigern besprüht wird, woran sich eine Einwirkzeit anschließt, die mehrere Sekunden bis mehrere Minuten betragen kann. Zudem bedingt das Vorhandensein konzentrierter alkalischer Lösungen in hierfür vorgesehenen Geschirrspülmaschinen ein nicht unerhebliches Gefahrenpotential für das Bedienungspersonal.

Demgemäß ist die Erfindung auf ein Verfahren der eingangs genannten Art gerichtet, mit dem sich im Küchenbetrieb anfallende, insbesondere stärkehaltige Verunreinigungen wirkungsvoll ohne Ausbildung der vorstehend genannten Beläge entfernen lassen, obwohl dabei eine Tensidlösung zur Anwendung kommt, deren pH-Wert im schwachsauren bis schwachalkalischen Bereich liegt.

Diese Aufgabe wird erfindungsgemäß dadurch gelöst, daß man als Tensidlösung eine wäßrige Lösung verwendet, die
f) 0,08 bis 2,0 Gew.-% N-C₈- bis C₁₂-Alkylpyrrolidone,
g) 0,005 bis 0,125 Anson-Einheiten einer Protease oder mehrerer und/oder 0,1 bis 6 Kilo-Novoeinheiten einer Amylase oder mehrerer pro 1 l Tensidlösung,
h) im pH-Bereich von 5 bis 9 wirkende Puffersubstanzen und
i) übliche Lösevermittler,
sowie gegebenenfalls
k) übliche Zusätze, wie Entschäumer, Duftstoffe, Farbstoffe, Verdickungsmittel, Konservierungsmittel und Härtedispergatoren, enthält.

Die in den erfindungsgemäß zu verwendenden Tensidlösungen enthaltenen N-C₈ bis C₁₂-Alkylpyrrolidone, insbesondere solche mit geradkettigen Alkylgruppen, sind handelsübliche Verbindungen, die bisher überwiegend als oberflächenaktive Mittel in kosmetischen Formulierungen eingesetzt wurden.

Die erfindungsgemäß einzusetzenden Proteasen und/oder (bevorzugt) Amylasen, die einzeln oder in Mischung zugesetzt werden können, sind handelsübliche Enzymsysteme.

Als in den erfindungsgemäß zu verwendenden Tensidlösungen einzusetzende Lösevermittler sind insbesondere kurzkettige Sulfonate bzw. Sulfate zu nennen, die ebenfalls bekannte Verbindungen sind.

Typische Beispiele für gegebenenfalls den Tensidzubereitungen der Erfindung zuzusetzende Entschäumer sind biologisch abbaubare Addukte von Ethylenoxid und Propylenoxid an Fettalkohole mit Trübungspunkten in Wasser von ≦ 50°C oder von Propylenoxid an Fettalkohole. Besonders bevorzugt sind Ethylenoxid/Propylenoxid-Addukte an Fettalkohole, die handelsübliche Blockaddukte von im Zahlenmittel 2 bis 5 Mol Ethylenoxid und 2 bis 4 Mol Propylenoxid an 1 Mol Fettalkohole mit 12 bis 18, insbesondere 12 bis 14 Kohlenstoffatomen darstellen; sie können in den Tensidzubereitungen in einer Menge von 1 bis 3 Gew.-% enthalten sein. Die vorgenannten Entschäumer sind handelsübliche Verbindungen, die bei den normalen Betriebstemperaturen einer Geschirrspülmaschine (ca. 50 bis 60°C) entschäumend wirken; gegebenenfalls können die Tensidkonzentrate, falls erforderlich, weitere, ebenfalls übliche Entschäumer enthalten. Die optimale Menge der zuzusetzenden Entschäumer ist abhängig von der Kettenlänge der N-Alkylpyrrolidone; längerkettige Verbindungen können höhere Anteile an den Entschäumern erfordern.

Gemäß einer bevorzugten Ausführungsform der Erfindung weist die Tensidlösung einen Gehalt an N-C₈-C₁₂-Alkylpyrrolidonen im Bereich von 0,08 bis 1,0 Gew.-% auf.

Gemäß einer weiteren vorteilhaften Ausführungsform der Erfindung weist die Tensidlösung einen Gehalt an Proteasen im Bereich von 0,005 bis 0,125 Anson-Einheiten pro 1 l Lösung auf.

Gemäß einer weiteren, besonders vorteilhaften Ausführungsform der Erfindung weist die Tensidlösung einen Gehalt an Amylasen im Bereich von 0,15 bis 2,0 Kilo-Novoeinheiten pro 1 l Lösung auf.

Gemäß einer weiteren vorteilhaften Ausführungsform der Erfindung weist die Tensidlösung einen mittels Puffersubstanzen eingestellten pH-Wert im Bereich von 6 bis 8 auf; hierfür geeignete Puffersysteme, z.B. NaHCO₃/Na₂CO₃, sind dem Fachmann geläufig.

Gemäß einer weiteren vorteilhaften Ausführungsform der Erfindung läßt man die Tensidlösung bei Temperaturen im Bereich von 30 bis 60°C für eine Zeitspanne im Bereich von 10 bis 90 s auf das mechanisch vorgereinigte Geschirr einwirken.

Im Anschluß an den erfindungsgemäßen Einsatz der schwachsauren bis schwachalkalischen Tensidlösungen erfolgt die Endreinigung des Geschirrs in an sich bekannter Weise, z.B. gemäß dem vorstehend zitiertem Stand der Technik, durch übliche Reinigungsschritte einschließlich des Klarspülens.

Im übrigen ist es nicht erforderlich, die Stufen der mechanischen Vorreinigung und gegebenenfalls auch des Aufsprühens der erfindungsgemäß einzusetzenden Tensidlösungen sowie des Einwirkens derselben in derselben Maschine vorzunehmen; es ist möglich, diese Schritte in vor der eigentlichen Geschirrspülmaschine vorgesehenen Arbeitsstationen durchzuführen.

Die Erfindung betrifft weiterhin eine wäßrige Tensidzubereitung, enthaltend
a) 0,08 bis 2,0 Gew.-% N-C₈- bis C-₁₂- Alkylpyrrolidone,
b) 0,005 bis 0,125 Anson-Einheiten einer Protease oder mehrerer und/oder 0,1 bis 6 Kilo-Novoeinheiten einer Amylase oder mehrerer pro 1 l Zubereitung
c) im pH-Bereich von 5 bis 9 wirkende Puffersubstanzen
d) übliche Lösevermittler
   sowie gegebenenfalls
e) übliche Zusätze, wie Entschäumer, Duftstoffe, Farbstoffe, Verdikkungsmittel, Konservierungsmittel und Härtedispergatoren.

Weitere vorteilhafte Ausgestaltungen der wäßrigen Tensidzubereitung der Erfindung ergeben sich aus den weiter oben erläuterten Merkmalen bezüglich des Verfahrens, in dem sie angewendet werden.

In DE-A-17 20 093 und DE-B-12 85 087 werden Verfahren zur Reinigung von Geschirr in Geschirrspülmaschinen beschrieben, bei denen dem Wasser beim Klarspülgang zur Entfernung von Stärkebelegen ein Klarspülmittel zugesetzt wird, das außer Tensid und Amylase auch Protease enthält.

In WO-A-88/00184 werden schwach schäumende N-alkylsubstituierte Pyrrolidone beschrieben, die als Tenside eingesetzt werden können.

Die Erfindung wird im folgenden anhand eines bevorzugten Ausführungsbeispiels näher erläutert.

Für die Durchführung des Verfahrens der Erfindung wurde eine Winterhalter 2-Tank-Kastentransportmaschine vom Typ WKTS - PWZNT 2600 verwendet, die vor dem Reinigungstank für die Aufnahme üblicher, mit den Tensiden der Tensidlösung verträglichen Reinigungsmitteln mit einer Sprühvorrichtung zum Aufsprühen der wäßrigen Tensidzubereitung der Erfindung ausgerüstet war. Die Wasserversorgung erfolgte mit enthärtetem Hamburger Stadtwasser (< 0,1 mmol Ca/l). In der Endstufe wurden übliche Klarspüler mit einer Konzentration von 0,3 g/l verwendet; die Art der Klarspüler ist unabhängig von dem Ergebnis der angestrebten Entfernung der Stärkebeläge.

Als Spülgut wurde ein aus einer Kantine stammendes Keramikgeschirr mit Stärkebelägen, die mindestens 50 % der Oberfläche bedeckten, verwendet; dieses Spülgut entspricht im wesentlichen demjenigen, das nach mechanischer Vorreinigung von groben Verunreinigungen durch Abspritzen mit Wasser erhalten wird und dessen Stärkebeläge entsprechend dem Stand der Technik wirksam nur mit stark alkalischen Reinigungsmitteln entfernbar sind.

Es wurde zunächst eine wäßrige Tensidzubereitung mit der folgenden Zusammensetzung bereitet:
25 g eines handelsüblichen Blockadduktes von 5 Mol Ethylenoxid und 4 Mol Propylenoxid an einen technischen C12/C14-Fettalkohol mit einem Trübungspunkt in Wasser von 28 - 32°C (Entschäumer),
1 g N-n-Octylpyrrolidon,
5 g einer handelsüblichen wäßrigen Lösung eines Gemisches von Amylasen und Proteasen mit einer Aktivität von 1,5 Anson-Einheiten bzw. 50 Kilo-Novoeinheiten pro Liter,
0,4 g Natriumbicarbonat und
0,1 g Natriumcarbonat,
ergänzt auf 100 ml Volumen mit Hamburger Stadtwasser; diese Zubereitung wurde mit einem handelsüblichen Polyacrylatdispergator bis zu einer Konzentration von 100 ppm versetzt und wies einen pH-Wert von 7,2 +/- 0,4 auf. Vor der Beschickung in die Versuchsspülmaschine wurde diese Zubereitung mit Wasser auf ein Gesamtvolumenverhältnis von 1000 ml verdünnt.

Die so erhaltene Tensidlösung wurde in der vorgenannten Versuchsmaschine auf das eine Temperatur von ca. 40 - 45 °C aufweisende warme Geschirr gesprüht. Nach einer Einwirkzeit von 15 s erfolgte ein "normales" Spülen mit einem handelsüblichen Geschirrspülmittel bei 60 °C, gefolgt von einem Klarspülschritt mit einem ebenfalls üblichen Klarspülmittel.

Die Untersuchung des so behandelten Geschirrs nach Stärkebelegen mittels einer 0,5 %-igen Jodlösung ergab, daß die Stärkebelege vollständig entfernt worden waren.

## Patentansprüche

1. Verfahren zum Entfernen von insbesondere stärkehaltigen Verunreinigungen von Geschirr in Geschirrspülmaschinen mit den Schritten:
a) mechanische Vorreinigung des Geschirrs von groben Verunreinigungen,
b) Besprühen des Geschirrs mit einer Tensidlösung,
c) Einwirkenlassen der Tensidlösung bei Temperaturen im Bereich zwischen der Umgebungstemperatur und etwa 60°C für eine im Bereich von 5 bis 300 s liegende Zeitspanne,
d) maschinelle Reinigung des Geschirrs mit üblichen, mit den Tensiden der Tensidlösung verträglichen Reinigungsmitteln
und
e) Klarspülen,
dadurch gekennzeichnet, daß man als Tensidlösung eine wäßrige Lösung verwendet, die
f) 0,08 bis 2,0 Gew.-% N-C₈- bis C₁₂-Alkylpyrrolidone,
g) 0,005 bis 0,125 Anson-Einheiten einer Protease oder mehrerer und/oder 0,1 bis 6 Kilo-Novoeinheiten einer Amylase oder mehrerer pro 1 l Lösung,
h) im pH-Bereich von 5 bis 9 wirkende Puffersubstanzen und
i) übliche Lösevermittler,
sowie
k) gegebenenfalls übliche Zusätze, wie Entschäumer, Duftstoffe, Farbstoffe, Verdickungsmittel, Konservierungsmittel und Härtedispergatoren, enthält.

2. Verfahren nach Anspruch 1, dadurch gekennzeichnet, daß man als Entschäumer Ethylenoxid/Propylenoxid-Addukte an Fettalkohole verwendet, die Blockaddukte von 2 bis 5 Mol Ethylenoxid und 2 bis 4 Mol Propylenoxid an 1 Mol Fettalkohole mit 12 bis 18, insbesondere 12 bis 14 Kohlenstoffatomen sind.

3. Verfahren nach Anspruch 1 oder 2, dadurch gekennzeichnet, daß die Tensidlösung einen Gehalt an N-C₈-C₁₂-Alkylpyrrolidonen im Bereich von 0,08 bis 1,0 Gew.-% aufweist.

4. Verfahren nach mindestens einem der Ansprüche 1 bis 3, dadurch gekennzeichnet, daß die Tensidlösung einen Gehalt an Proteasen im Bereich von 0,005 bis 0,125 Anson-Einheiten pro 1 l Lösung aufweist.

5. Verfahren nach mindestens einem der Ansprüche 1 bis 3, dadurch gekennzeichnet, daß die Tensidlösung einen Gehalt an Amylasen im Bereich von 0,15 bis 2 Kilo-Novoeinheiten pro 1 l Lösung aufweist.

6. Verfahren nach einem der Ansprüche 1 bis 5, dadurch gekennzeichnet, daß die Tensidlösung einen mittels Puffersubstanzen eingestellten pH-Wert im Bereich von 6 bis 8 aufweist.

7. Verfahren nach einem der Ansprüche 1 bis 6, dadurch gekennzeichnet, daß man die Tensidlösung bei Temperaturen im Bereich von 30 bis 60°C für eine Zeitspanne im Bereich von 10 bis 90 s einwirken läßt.

8. Wäßrige Tensidzubereitung, enthaltend
a) 0,08 bis 2,0 Gew.-% N-C₈- bis C-₁₂-Alkylpyrrolidone,
b) 0,005 bis 0,125 Anson-Einheiten einer Protease oder mehrerer und/oder 0,1 bis 6 Kilo-Novoeinheiten einer Amylase oder mehrerer pro 1 l Zubereitung
c) im pH-Bereich von 5 bis 9 wirkende Puffersubstanzen
d) übliche Lösevermittler
sowie gegebenenfalls
e) übliche Zusätze, wie Entschäumer, Duftstoffe, Farbstoffe, Verdikkungsmittel, Konservierungsmittel und Härtedispergatoren.

9. Wäßrige Tensidzubereitung nach Anspruch 8, gekennzeichnet durch einen Gehalt an N-C₈-C₁₂-Alkylpyrrolidonen im Bereich von 0,08 bis 1,0 Gew.-%.

10. Wäßrige Tensidzubereitung nach Anspruch 8 oder 9, gekennzeichnet durch einen Gehalt an Proteasen im Bereich von 0,005 bis 0,125 Anson-Einheiten pro 1 l Zubereitung.

11. Wäßrige Tensidzubereitung nach mindestens einem der Ansprüche 1 bis 10, gekennzeichnet durch einen Gehalt an Amylasen im Bereich von 0,15 bis 2 Kilo-Novoeinheiten pro 1 l Zubereitung.

12. Wäßrige Tensidzubereitung nach mindestens einem der Ansprüche 8 bis 11, gekennzeichnet durch einen mittels Puffersubstanzen eingestellten pH-Wert im Bereich von 6 bis 8.

## Claims

1. Process for removing, in particular, starch-containing contamination from dishes in dishwashers comprising the steps of:
a) mechanical precleaning of the dishes to remove coarse contamination,
b) spraying of the dishes with a surfactant solution,
c) leaving the surfactant solution to act at temperatures in the range between ambient temperature and about 60°C for a period of time in the range from 5 to 300 seconds,
d) mechanical cleaning of the dishes with customary detergents which are compatible with the surfactants of the surfactant solution and
e) rinsing clean,
characterised in that the surfactant solution used is an aqueous solution which contains
f) 0.08 to 2.0% by weight of N-C₈- to C₁₂-alkylpyrrolidones,
g) 0.005 to 0.125 Anson unit of one protease or more and/or 0.1 to 6 kilo-Novo units of one amylase or more per 1 l of solution,
h) buffer substances which act in the pH range from 5 to 9 and
i) customary solubilising agents, and if appropriate
k) customary additives, such as foam suppressants, fragrances, dyestuffs, thickeners, preservatives and hardness-dispersing agents.

2. Process according to Claim 1, characterised in that ethylene oxide/propylene oxide adducts on fatty alcohols which are block adducts of 2 to 5 mol of ethylene oxide and 2 to 4 mol of propylene oxide on 1 mol of fatty alcohols having 12 to 18, in particular 12 to 14, carbon atoms are used as the foam suppressants.

3. Process according to Claim 1 or 2, characterised in that the surfactant solution has a content of N-C₈-C₁₂-alkylpyrrolidones in the range from 0.08 to 1.0% by weight.

4. Process according to at least one of Claims 1 to 3, characterised in that the surfactant solution has a content of proteases in the range from 0.005 to 0.125 Anson unit per l of solution.

5. Process according to at least one of Claims 1 to 3, characterised in that the surfactant solution has a content of amylases in the range from 0.15 to 2 kilo-Novo units per l of solution.

6. Process according to one of Claims 1 to 5, characterised in that the surfactant solution has a pH, adjusted by means of buffer substances, in the range from 6 to 8.

7. Process according to one of Claims 1 to 6, characterised in that the surfactant solution is allowed to act at temperatures in the range from 30 to 60°C for a period of time in the range from 10 to 90 s.

8. Aqueous surfactant preparation, containing,
a) 0.08 to 2.0% by weight of N-C₈- to C₁₂-alkylpyrrolidones,
b) 0.005 to 0.125 Anson units of one protease or more and/or 0.1 to 6 kilo-Novo units of one amylase or more per 1 l of the preparation
c) buffer substances which act in the pH range from 5 to 9,
d) customary solubilising agents and if appropriate
e) customary additives, such as foam suppressants, fragrances, dyestuffs, thickeners, preservatives and hardness-dispersing agents.

9. Aqueous surfactant preparation according to Claim 8, characterised in that it has a content of N-C₈-C₁₂-alkylpyrrolidones in the range from 0.08 to 1.0% by weight.

10. Aqueous surfactant preparation according to Claim 8 or 9, characterised in that it has a content of proteases in the range from 0.005 to 0.125 Anson unit per 1 l of the preparation.

11. Aqueous surfactant preparation according to at least one of Claims 1 to 10, characterized in that it has a content of amylases in the range from 0.15 to 2 kilo-Novo units per l of the preparation.

12. Aqueous surfactant preparation according to at least one of Claims 8 to 11, characterized in that it has a pH, adjusted by means of buffer substances, in the range from 6 to 8.

## Revendications

1. Procédé pour enlever de la vaisselle, des salissures contenant en particulier de l'amidon dans des machines à laver la vaisselle, comprenant les étapes :
a) pré-nettoyage mécanique de la vaisselle pour éliminer les salissures grossières,
b) aspersion de la vaisselle par une solution tensio-active,
c) action de la solution tensio-active à des températures dans l'intervalle entre la température ambiante et environ 60°C pendant une durée dans l'intervalle entre 5 et 300 s,
d) lavage de la vaisselle par la machine avec un produit de lavage compatible avec les agents tensio-actifs de la solution tensio-active
et
e) rinçage,
caractérisé en ce que l'on utilise comme solution tensio-active une solution aqueuse qui contient :
f) 0,08 à 2,0% en poids de N-alkylpyrrolidone en C₈ à C₁₂,
g) 0,005 à 0,125 unités Anson d'une ou plusieurs protéases et/ou 0,1 à 6 unités kilonovo d'une ou plusieurs amylases par litre de solution,
h) des substances tampons dans le domaine de pH de 5 à 9, et
i) des agents de solubilisation appropriés,
de même que
k) éventuellement des additifs appropriés tels que des agents anti-moussants, des parfums, des colorants, des agents épaississants, des conservateurs et des agents anti-calcaire.

2. Procédé selon la revendication 1, caractérisé en ce que l'on utilise comme agent anti-moussant des produits d'addition d'oxyde d'éthylène/oxyde de propylène et d'un alcool gras, qui sont des produits d'addition en bloc de 2 à 5 moles d'oxyde d'éthylène et 2 à 4 moles d'oxyde de propylène et de 1 mole d'alcool gras ayant de 12 à 18, en particulier de 12 à 14 atomes de carbone.

3. Procédé selon l'une des revendications 1 ou 2, caractérisé en ce que la solution tensio-active a une teneur en N-alkylpyrrolidone en C₈-C₁₂ dans l'intervalle entre 0,08 et 1,0% en poids.

4. Procédé selon au moins l'une des revendications 1 à 3, caractérisé en ce que la solution tensio-active a une teneur en protéase dans l'intervalle entre 0,005 à 0,125 unités Anson par litre de solution.

5. Procédé selon au moins l'une des revendications 1 à 3, caractérisé en ce que la solution tensio-active a une teneur en amylase dans l'intervalle entre 0,15 à 2 unités kilonovo par litre de solution.

6. Procédé selon l'une des revendications 1 à 5, caractérisé en ce que la solution tensio-active a un pH maintenu dans l'intervalle de 6 à 8 par une substance tampon.

7. Procédé selon l'une des revendications 1 à 6, caractérisé en ce que l'on laisse agir la solution tensio-active à des températures dans l'intervalle de 30 à 60°C pendant une durée dans l'intervalle entre 10 à 90 s.

8. Composition tensio-active aqueuse contenant
a) 0,08 à 2,0% en poids de N-alkylpyrrolidone en C₈ à C₁₂,
b) 0,005 à 0,125 unités Anson d'une ou plusieurs protéases et/ou 0,1 à 6 unités kilonovo d'une ou plusieurs amylases par litre de composition,
c) des substances tampons dans le domaine de pH de 5 à 9,
d) des agents de solubilisation appropriés,
de même qu'éventuellement
e) des additifs appropriés tels que des agents anti-moussants, des parfums, des colorants, des agents épaississants, des conservateurs et des agents anti-calcaire.

9. Composition tensio-active aqueuse selon la revendication 8, caractérisée par une teneur en N-alkylpyrrolidone en C₈ à C₁₂ dans l'intervalle entre 0,08 et 1,0 % en poids.

10. Composition tensio-active aqueuse selon l'une des revendications 8 ou 9, caractérisée par une teneur en protéase dans l'intervalle entre 0,005 et 0,125 unités Anson par litre de composition.

11. Composition tensio-active aqueuse selon au moins l'une des revendications 8 à 10, caractérisée par une teneur en amylase dans l'intervalle entre 0,15 et 2 unités kilonovo par litre de composition.

12. Composition tensio-active aqueuse selon au moins l'une des revendications 8 à 11, caractérisée par un pH maintenu dans l'intervalle entre 6 et 8 par une substance tampon.
